# FASCICULE DE BREVET EUROPEEN

(11) **EP 0 009 457 B1**
(45) Date de publication et mention de la délivrance du brevet: **05.01.1983**
(21) Numéro de dépôt: 79400673.4
(22) Date de dépôt: 21.09.1979
(51) Int. Cl.: E05C 9/04, E05B 63/00

(54) **Crémone à larder pour fenêtre, porte ou analogue**
Verschlussgetriebe für Fenster, Türen od. dgl.
Bolt for a window, door or the like

(30) Priorité: 25.09.1978 FR 7828290; 22.12.1978 FR 7836612; 08.02.1979 FR 7903678
(43) Date de publication de la demande: 02.04.1980
(73) Titulaire: FERCO INTERNATIONAL Usine de Ferrures de Bâtiment Société à responsabilité limitée dite:, F-57400 Reding Petit-Eich (FR)
(72) Inventeur: Schuster, Bernard, F-57400 Reding (FR); Bouveret, Michel, F-57400 Sarrebourg-Hoff (FR)
(74) Mandataire: Aubertin, François

## Description

L'invention concerne une crémone à larder pour un ouvrant de fenêtre, de porte ou analogue comprenant un boîtier en deux parties se joignant dans un plan longitudinal de la crémone et venant en appui l'une contre l'autre, ledit boîtier assurant le logement d'un fouillot, ce dernier étant actionné par un organe de manoeuvre extérieur ; une têtière fixée rigidement sur le devant du boîtier qui est destinée à recouvrir une rainure longitudinale pratiquée sur le chant de l'ouvrant ; deux tringles de verrouillage situées approximativement sur la tangente au corps du fouillot et en prolongement l'une de l'autre et qui sont destinées à se déplacer dans ladite rainure ; des moyens d'entraînement agissant de part et d'autre du fouillot et transformant la rotation d'au moins un quart de tour du fouillot en une translation simultanée de course égale et dans des sens opposés de chacune des deux tringles de verrouillage.

On connaît par le brevet FR-A-1 345 596 une crémone à larder comportant un boîtier constitué par deux plaques identiques pliées sur trois côtés et rivetés sur une têtière. Ces plaques présentent deux douilles taraudées par la fixation d'une poignée. Dans ce boîtier est logé un fouillot fonctionnant de préférence en demi-tour et actionnant, d'une part, une première tringle de verrouillage et, d'autre part, une seconde tringle de verrouillage par l'intermédiaire d'un renvoi constitué par une petite tringle dont la course est limitée par le boîtier. La seconde tringle se déplace en sens contraire de la première.

Pour l'entaillage du logement du boîtier et des passages pour les moyens de liaison entre boîtier et poignée de cette crémone, il est nécessaire de procéder à deux opérations. En premier lieu, il faut fraiser, à partir du fond de la rainure recevant les tringles et leurs guides, cette rainure étant généralement pratiquée dans le chant de l'ouvrant de la fenêtre, porte ou analogue, un logement allongé destiné à recevoir le boîtier. Puis, dans une seconde phase, on perce, à l'aide d'une tête à mèches multiples, trois trous à partir de la face interne de l'ouvrant jusqu'au moment destiné à recevoir le boîtier de la crémone pour réaliser les passages nécessaires à la liaison entre le boîtier et la poignée devant actionner la crémone.

On connaît également par le brevet FR-A-2214311 une crémone à tringle unique. Cette crémone comporte un boîtier, composé de deux moitiés identiques, venant buter l'une contre l'autre selon un plan coïncidant avec l'axe médian longitudinal d'une têtière, dans lequel est monté un fouillot ayant la forme d'un pignon dont les dents s'engrènent avec des perforations réalisées dans une tringle de commande. Pour la mise en place de cette crémone dans un longeron d'ouvrant présentant une rainure pour la tringle de commande, on perce à partir de la face frontale du longeron trois formes. Les axes de ces trois formes sont disposés dans un même plan situé parallèlement à la direction longitudinale de la rainure et à une certaine distance du fond de cette rainure. Ainsi, le boîtier peut être placé dans un logement obtenu par une seule opération de perçage réalisée à partir de la face interne de l'ouvrant. Le ou les perçages, réalisés lors de cette opération, sont disposés de telle façon que leur paroi est coupée en sécante par le fond de la rainure recevant la tringle. Ainsi, on crée, d'une part, l'entaille pour le boîtier accessible à partir du chant de l'ouvrant et, d'autre part, les passages pour les moyens de liaison entre le boîtier et la poignée.

On connaît également, par le brevet FR-A-695868, un dispositif de fermeture à pêne déplacé par poussée au moyen d'une voie tournante placée dans un logement ayant une forme ronde et prolongé des deux côtés par des embouts creux dans lesquels se déplacent des chaînes servant d'élément de liaison entre la noix et des tringles de verrouillage. L'ensemble de ce logement comporte des pattes de fixation.

Toutefois, ce dispositif ne peut être utilisé en tant que crémone à larder logée dans une rainure pratiquée dans le chant de l'ouvrant. En effet, la crémone à larder comporte une têtière servant, d'une part, à couvrir la rainure et, d'autre part, de support non seulement au boîtier de la crémone mais également aux tringles de verrouillage. En voulant pourvoir ce dispositif, selon ce brevet, d'une têtière, soit la têtière est tangentielle au logement et les deux tringles de verrouillage se trouvent ainsi à une distance relativement importante de la face arrière de la têtière et il y a risque de flambage des tringles de verrouillage, soit la têtière coupe selon une sécante le logement et le dispositif, devient totalement inopérant.

La présente invention a pour but de solutionner le problème consistant à concevoir une crémone à larder à double action se posant dans une rainure à partir du chant de l'ouvrant tout en permettant une réalisation du logement du boîtier à partir de la face de l'ouvrant par une seule opération de perçage à partir de la face interne de l'ouvrant.

A cet effet, selon le concept inventif général de l'invention, il est nécessaire de réaliser une crémone plaçant les tringles, près de la têtière, tangentes ou approximativement tangentes au pourtour du fouillot, de disposer un tronçon de rainure droit d'au moins un couloir de guidage destiné à recevoir un élément flexible commandé par le fouillot en parallèle à au moins une tringle de verrouillage et de prévoir la disposition de l'élément flexible dans le tronçon de rainure concentrique tel que le parcours de l'élément flexible, lors d'une rotation du fouillot d'au moins un quart de tour, est disposé en dehors de l'espace occupé par l'élément reliant le fouillot à l'autre tringle qui peut être soit des orifices pratiqués à l'extrémité de ladite tringle engrenant avec des dents du fouillot soit un autre élément flexible de sorte que l'un des éléments flexibles puisse se déplacer sans entrer en collision avec l'élément reliant l'autre tringle lors d'une manoeuvre de fouillot d'au moins un quart de tour dans une crémone à larder comportant un boîtier entaillable par perçage.

L'application des dispositions précitées permet de donner à la partie arrière du boîtier qui déborde le fond de la rainure pour les tringles et les guides, une forme ronde entaillable par perçage à partir de la face interne de l'ouvrant. En effet, la liaison entre le fouillot et au moins une tringle étant flexible, il devient possible de donner au boîtier une forme ronde tout en maintenant les tringles près de la têtière qui, généralement, les guide et les recouvre.

Par ailleurs, ces dispositions trouvent une application particulièrement avantageuse lorsque l'extrémité de l'élément flexible est guidée latéralement dans le tronçon droit, pour éviter tout flambage. L'extrémité de l'élément flexible est reliée par une de ses faces à ladite tringle de verrouillage. Ainsi, il est possible de réduire la longueur du boîtier d'une valeur égale à la longueur que nécessite un moyen de liaison disposé en prolongation de la tringle de verrouillage.

D'autre part, ces dispositions permettent de donner aux boîtiers des crémones à deux tringles une configuration identique, dans l'essentiel, à celle connue des crémones à tringle unique dès lors que le couloir de guidage de l'élément flexible, reliant le fouillot à au moins une des tringles de verrouillage, est disposé en dehors de l'espace occupé par l'élément reliant le fouillot à l'autre tringle lors de la manoeuvre de la crémone.

En effet, de ce fait, on permet que les tringles soient alignées tangentiellement au fouillot sans que les deux éléments de liaison, dont chacune relie le fouillot à une tringle, se gênent mutuellement lorsque le fouillot tourne d'au moins un quart de tour pour actionner les tringles. Par conséquent, il est ainsi possible de donner au boîtier une configuration identique à celle connue des crémones à tringle unique, de sorte que l'entaillage du boîtier des crémones à deux tringles ne puisse pas seulement se faire en une seule opération, mais également être identique à l'entaillage des crémones à tringle unique. Le travail du bois est, par conséquent, toujours identique, même si les séries de fabrication de fenêtre, porte ou analogue comprennent la pose de crémones à tringle unique et/ou de crémones à deux tringles.

Une première réalisation principale se caractérise, selon l'invention, en ce que les moyens d'entraînement du fouillot avec la première tringle de verrouillage sont constitués par des dents faisant saillie du corps du fouillot et engrenant directement avec des orifices correspondants pratiqués dans l'extrémité proche du fouillot de la première tringle ; les moyens d'entraînement du fouillot avec la deuxième tringle de verrouillage sont constitués par au moins une dent faisant saillie du corps du fouillot et engrenant avec au moins un orifice correspondant pratiqué dans un élément flexible lié au fouillot, fixée à l'extrémité proche du fouillot de la deuxième tringle et guidée dans un couloir réalisé dans le boîtier et se terminant par une rainure parallèle à la deuxième tringle de telle sorte que l'encombrement total du boîtier permette son montage dans l'épaisseur de l'ouvrant dans un logement entaillable par perçage à partir de la face intérieure de l'ouvrant.

Un premier avantage de cet aménagement latéral au fouillot du couloir de guidage réside dans le fait que la partie arrière du boîtier peut être de même grandeur que le logement circulaire du fouillot. Un deuxième avantage apparaît lorsque le fouillot est relié à chacune des deux tringles par un élément flexible. En effet, dans ce cas, les couloirs de guidage des deux éléments flexibles peuvent être disposés de part et d'autre du fouillot et comporter le même rayon pour obtenir une course identique des deux tringles. Cette dernière caractéristique est particulièrement avantageuse lorsque, pour des raisons de grandeur de rayon, les éléments flexibles sont, par exemple, des chaînes articulées.

Une seconde réalisation principale se caractérise, selon l'invention, en ce que les moyens d'entraînement du fouillot avec les deux tringles de verrouillage sont constitués par deux éléments flexibles, chacun étant, d'une part, ancré au fouillot et, d'autre part, fixé à l'extrémité proche du fouillot des tringles, les éléments flexibles étant guidés dans des couloirs réalisés dans le boîtier, lesdits couloirs comprenant une rainure circulaire autour du fouillot prolongée par deux rainures de courbures inverses se terminant par deux rainures droites opposées et parallèles aux tringles de verrouillage de telle sorte que l'encombrement total du boîtier permette son montage dans l'épaisseur de l'ouvrant dans un logement entaillable par perçage à partir de la face intérieure de l'ouvrant.

Cette conception s'applique de préférence aux éléments flexibles de faible épaisseur tels que lames en acier. Elle présente l'avantage que le ou les éléments flexibles peuvent comporter une largeur légèrement inférieure à la largeur du boîtier et, de ce fait, être. très résistants. Pour éviter toute superposition des deux éléments flexibles, ce qui entraînerait une différence entre les courses des deux tringles de verrouillage, l'invention propose une variante de cette réalisation qui se caractérise en ce que le second tronçon de rainure du couloir de guidage de l'élément flexible, reliant le fouillot à l'autre tringle, dont le rayon est inverse à la rainure concentrique, aboutit à un troisième tronçon de rainure de rayon à nouveau inversé dirigeant le couloir de guidage vers le tronçon de rainure droit, parallèle à l'autre tringle de verrouillage. En effet, ces caractéristiques permettent d'éviter toute collision entre les éléments flexibles, disposés dans un même plan avec le fouillot, en guidant chaque élément dans un couloir de guidage disposé en dehors de l'espace occupé par l'autre élément flexible lors d'une rotation du fouillot d'au moins un quart de tour, tout en faisant décrire à la rainure concentrique au fouillot et à la rainure de rayon inverse une courbure suivant le plus près possible une configuration de boîtier épousant parfaitement la configuration du logement réalisé par perçage à partir de la face interne de l'ouvrant. Une autre variante se caractérise, selon l'invention, en ce que les couloirs de guidage, pour deux éléments flexibles, sont constitués par une rainure circulaire dans laquelle débouchent, par un rayon de raccordement, deux paires de bretelles dont les sommets de jonction forment entre eux un angle approximatif de cent vingt degrés s'évasant vers des tronçons droits, parallèles aux tringles de verrouillage. Ainsi, il devient possible que le boîtier soit formé de deux moitiés identiques, ce qui réduit le coût de la fabrication et de l'outillage de la crémone.

Par ailleurs, la conception précitée rend possible que l'une des tringles de verrouillage comporte un élément de verrouillage disposé en regard à l'axe du fouillot lorsque la tringle de verrouillage se trouve à mi-course.

D'autre part, les dispositions proposées par l'invention permettent de réaliser une réduction de la longueur du boîtier des crémones à larder. De ce fait, il est avantageux d'appliquer les dispositions de l'invention à toute crémone à larder, même si l'entaillage de son logement se réalise en deux opérations, par exemple en raison du matériau ou de la forme du profilé utilisé pour la fabrication de l'ouvrant.

Dans ce qui suit, l'invention est exposée plus en détail à l'aide de dessins représentant seulement plusieurs modes d'exécution.
La figure 1 est une vue en élévation, partiellement en coupe, de la face interne d'un tronçon du cadre de l'ouvrant.
La figure 2 est une vue en plan, en coupe, selon ligne de coupe II-II de la figure 1, la crémone étant mise en place.
La figure 3 est, en coupe longitudinale, et selon un premier mode de réalisation, une vue du boîtier d'une crémone à deux tringles conforme à l'invention.
La figure 4 est une vue, en coupe, selon ligne de coupe IV-IV de la figure 3.
La figure 5 est, en coupe longitudinale, et selon un second mode de réalisation, une vue du boîtier d'une crémone à deux tringles conforme à l'invention.
La figure 6 est une vue, en coupe, selon ligne de coupe VI-VI de la figure 5.
La figure 7 est un schéma de la composition des rayons de courbure des couloirs de guidage et des éléments flexibles selon la figure 5.
La figure 8 est, en coupe longitudinale, et selon un troisième mode de réalisation, une vue du boîtier d'une crémone à deux tringles conforme à l'invention, coupe selon ligne de coupe VIII-VIII de la figure 9.
La figure 9 est une vue, en coupe, selon ligne de coupe IX-IX de la figure 8.
La figure 10 est, en coupe longitudinale, et selon un quatrième mode de réalisation, une vue du boîtier d'une crémone à deux tringles conforme à l'invention, coupe selon ligne de coupe X-X de la figure 11.
La figure 11 est une vue, en coupe, selon ligne de coupe XI-XI de la figure 10.

On se réfère aux figures 1 et 2 montrant le travail du bois tel qu'il est connu pour l'entaillage permettant la mise en place du boîtier d'une crémone à tringle unique. Ce travail consiste à percer dans la face interne 1 de l'ouvrant 2, comportant dans son chant 3 une rainure 4 pour l'insertion de la têtière 5 et de la tringle 6 de la crémone 7, trois trous 8, 9, 10 d'une profondeur au moins égale à la distance 11 entre la paroi externe 12 de la rainure 4 et la face interne 1 de l'ouvrant 2. L'écartement entre les troux 8, 9, 10 ainsi que leur distance 13 du chant 3 sont donnés par la crémone 7 à poser. Les diamètres 14, 15, 16 des trous 8, 9, 10 sont choisis suffisamment grands afin que le fond 17 de la rainure 4 coupe les trous 8, 9, 10 selon une sécante et crée une ouverture 18, 19, 20 entre la rainure 4 et les trous 8, 9, 10 ou au moins entre la rainure 4 et le trou central 9. Parallèlement, ces diamètres 14, 15, 16 ou seulement le diamètre 15 du trou central 9, doivent permettre l'introduction de la partie arrière 21 du boîtier 22 de la crémone 7 qui déborde du fond 17 de la rainure 4.

On se réfère aux figures 3 et 4 montrant le boîtier 122 d'une crémone 107 à deux tringles de verrouillage 123, 124 actionnées par le fouillot 125 dans deux directions opposées. Ce boîtier 122 soit comporte, soit est fixé sur une têtière 105. Dans ce dernier cas, elle s'étend généralement sur toute la longueur du chant 3 de l'ouvrant 2. Ledit boîtier 122 comporte un logement circulaire 126 pour une rotation libre du fouillot 125 présentant en son centre un carré d'entraînement. La partie arrière 121 du boîtier 122 comporte une saillie centrale 127 ayant une configuration circulaire et épousant la circonférence du logement 126. Cette saillie centrale 127 se place dans le trou central 9 percé dans la face interne 1 de l'ouvrant 2 (voir figures 1 et 2). La partie arrière 121 du boîtier 122 comporte en plus, de part et d'autre et à égale distance de la saillie centrale 127, deux douilles latérales 128 et 129 percées d'un trou taraudé pour recevoir les vis de fixation de la poignée. Ces douilles latérales se logent dans les deux trous 8 et 10 (voir figures 1 et 2). Le fouillot 125 présente sur son pourtour extérieur 130 des dégagements laissant subsister les dents 131, 132, 133, 134 et 135. Les dents 131 et 132 sont engagées dans les orifices 136, 137 pratiqués dans une des extrémités 139 d'un élément flexible 140. L'autre extrémité 141 de l'élément flexible 140 est solidaire de l'extrémité 142 de la tringle de verrouillage 124 par une fixation latérale comprenant au moins un pontet 150 s'engageant dans un trou correspondant 151 réalisé dans l'extrémité 142 de la tringle de .verrouillage 124. Les dents 133, 134, 135, opposées aux dents 131 et 132, s'engrènent avec des orifices 143, 144, 145 réalisés dans l'extrémité 146 de l'autre tringle de verrouillage 123. En impliquant, par exemple, au fouillot 125 un mouvement de rotation selon la flèche F_{1'} l'élément flexible 140 suit le même mouvement et exerce une poussée selon la flèche F₂ sur la tringle de verrouillage 124 alors que le fouillot 125 exerce, par les dents 135, 134 et 133, une poussée selon la flèche F₃ sur l'autre tringle de verrouillage 123. Ainsi, les déplacements des deux tringles 123, 124 sont de directions opposées. L'élément flexible 140 se déplace dans un couloir de guidage 100 réalisé dans le boîtier 122. Ce couloir de guidage 100 comprend une rainure 147 concentrique au fouillot 125 se prolongeant par une seconde rainure 148 d'un quart de cercle et de courbure inverse dirigeant le couloir de guidage 100 vers un tronçon de rainure droit 149, parallèle à la tringle 124. Le boîtier est formé de deux moitiés 171 et 172 symétriques par rapport au plan longitudinal médian de la crémone 107, ce qui permet d'utiliser la crémone soit à droite, soit à gauche.

On se réfère aux figures 5 et 6. Selon cette variante, la crémone 207 comporte deux éléments flexibles 240₁ et 240₂ solidaires des tringles de verrouillage 223 et 224 par au moins un têton 250 engagé dans un trou 251. Les éléments flexibles 240₁ et 240₂ se déplacent dans deux couloirs de guidage 200₁ et 200₂ pratiqués dans le boîtier 222. Ces couloirs de guidage 200₁ et 200₂ sont obtenus en réalisant une rainure circulaire 252 et en faisant déboucher dans cette rainure circulaire 252, par un rayon de raccordement, quatre rainures 253, 254, 255, 256 sous forme de deux paires de bretelles dont les sommets de jonction 257, 258 forment entre eux un angle approximatif de cent vingts degrés dirigeant les couloirs de guidage 200₁ et 200₂ par des tronçons de rainure 259, 260 vers les tronçons de rainure droits 249₁, 249₂, Pour assurer l'entraînement de ces deux éléments flexibles 240₁, 240₂ et, par voie de conséquence, des deux tringles 223, 224, ces éléments flexibles 240₁, 240₂ comportent une extrémité recourbée 261₁, 261₂ venant se loger dans une fente 262₁, 262₂ pratiquée dans le fouillot 225. Les rayons de courbure des rainures 253 à 256 sont identiques au rayon de la rainure circulaire 252. De même, la somme des angles 263, 264 est égale à la somme des angles 265, 266, 267. Ceci permet d'utiliser des éléments flexibles 240₁ et 240₂ de même longueur et conception (voir figure 7). Selon l'invention, une des tringles de verrouillage 224 comporte un élément de verrouillage 268 disposé en regard de l'axe du fouillot 225, lorsque la tringle de verrouillage 224 se trouve à mi-course.

Le boîtier 222 est formé de deux moitiés identiques 271 et 272 pour réduire le coût de la fabrication et de l'outillage de la crémone. L'assemblage de ces deux moitiés identiques 271 et 272 se fait par emmanchement à force d'un têton 269 dans un trou 270, disposés tous les deux de même façon par rapport à l'axe de symétrie d'une moitié 271 ou 272.

Comme visible dans les figures 3 à 6, le couloir de guidage 100, 202₂ de l'élément flexible 140, 240₂ reliant le fouillot 125, 225 à une des tringles de verrouillage 124, 224 est disposé en dehors de l'espace occupé par les dents 133, 134, 135 et élément flexible 240₁ reliant le fouillot 125, 225 à l'autre tringle 123, 223 lors de la manoeuvre de la crémone. Ainsi, dans les figures 3 et 4 le couloir de guidage 100 est disposé latéralement et de part et d'autre des dents 133, 134, 135 reliant le fouillot 125 à la tringle 123. L'élément flexible 140 s'étend également de part et d'autre du fouillot 125 et comporte des raidisseurs sous forme de ponts 138 dont la largeur est inférieure à l'espace entre les dents 133, 134, 135. Par contre, dans les figures 5 et 6, le couloir de guidage 200₂ est disposé extérieurement au secteur décrit par l'extrémité recourbée 261₁ de l'élément 240₁ reliant le fouillot 225 à l'autre tringle 223 lors de la manoeuvre de la crémone 207. De même que le couloir de guidage 200₁ est disposé extérieurement au secteur décrit par l'extrémité recourbée 261₂ de l'élément 240₂ reliant le fouillot 225 à l'autre tringle 224 lors de la manoeuvre de la crémone 207.

On se réfère aux figures 8 et 9 montrant le boîtier 322 d'une crémone 307 à deux tringles de verrouillage 323, 324 actionnées par le fouillot 325 dans deux directions opposées. Le boîtier 322, solidaire d'une têtière 305, comporte un logement circulaire 326 pour la rotation libre du fouillot 325. On pratique dans les deux moitiés 371 et 372, symétriques entre elles du boîtier 322, un couloir de guidage 300 dans lequel se déplace un élément flexible 340. Ce dernier peut être composé d'une pluralité de lames superposées dont une des extrémités 341 est solidaire de l'extrémité 342 de la tringle de verrouillage 324 par une fixation latérale comprenant au moins un pontet 350 s'engageant dans un trou correspondant 351 réalisé dans ladite extrémité 342. Le couloir de guidage 300 comprend, d'une part, une première rainure courbe 347 concentrique au fouillot 325 et, d'autre part, une seconde rainure courbe 348 de courbure inverse débouchant sur un tronçon de rainure droit 349 parallèle à la tringle 324. Les deux rainures courbes 347 et 348 sont reliées entre elles par un tronçon de rainure droit 373. La longueur de ce tronçon de rainure droit 373 est égale ou légèrement supérieure à la longueur de la course de la tringle 324. De ce fait, il est possible de remplacer l'élément flexible unique par une pluralité de lames flexibles superposées. Le tronçon de rainure courbe 347 concentrique au fouillot 325 du couloir de guidage 300 est dévié suivant une courbure en spirale vers le tronçon de rainure droit 373.

Le fouillot 325 comporte sur son pourtour extérieur 330 des dents 331, 333, 334 et 335. La dent 331 coopère avec l'orifice 336 pratiqué dans l'extrémité 339 de l'élément flexible 340 alors que les dents 333, 334 et 335 s'engrènent avec des orifices 343, 344, 345 réalisés dans l'extrémité 346 de l'autre tringle de verrouillage 323.

Pour simplifier la conception des crémones actionnées par un quart de tour du fouillot, on prévoit également un autre mode d'exécution. On se réfère aux figures 10 et 11.

Selon l'invention, le fouillot 425 comporte trois dents 433, 434, 435 s'engrenant avec des trous 443, 444, 445 réalisés dans l'extrémité 446 de l'une des tringles de verrouillage 423 de la crémone 407, cette tringle 423 coulissant parallèlement à la têtière 405. Par ailleurs, le fouillot 425 comporte un doigt de commande 475 présentant une lumière 476 disposée radialement dans ledit fouillot 425. Dans cette lumière 476 coulisse un axe 477 solidaire de la face supérieure 478 d'une des extrémités 439 d'un élément flexible 440 dont l'autre extrémité 441 est reliée par l'intermédiaire d'un pontet 450 à l'extrémité 442 de la tringle de verrouillage 424.

L'élément flexible 440 coulisse dans un couloir de guidage 400 réalisé dans les deux moitiés 471, 472 du boîtier 422 de la crémone 407. Ce couloir de guidage 400 comporte un premier tronçon de rainure droit 479. Ce tronçon de rainure 479 est perpendiculaire à un des diamètres 480 du fouillot 425. Par ailleurs, on pratique dans les deux moitiés 471, 472 du boîtier 422 une rainure droite 481, 482 parallèle au tronçon de rainure droit 479 dans laquelle coulisse l'axe 477. Au cours de la rotation du fouillot 425, l'extrémité 439 de l'élément flexible 440 coulisse dans le tronçon de rainure droit 479 alors que l'axe 477 se déplace dans la rainure droite 481, 482 en se rapprochant du centre 483 du fouillot 425 et en coulissant dans la lumière 476 du doigt de commande 475 du fouillot 425. La position « A de l'axe 477 la plus proche du centre 483 est située sur la médiatrice 484 du tronçon de rainure droit 479 passant par ledit centre 483.

Le premier tronçon de rainure droit 479 aboutit à un second tronçon de rainure courbé 485 raccordant ce premier tronçon de rainure droit 479 à un troisième tronçon de rainure droit 486, ce dernier tronçon de rainure droit 486 étant parallèle à la tringle de verrouillage 424.

Les modes de réalisation représentés dans les figures 8 à 11 permettent l'utilisation d'un élément flexible composé de plusieurs lames superposées. En effet, lorsque l'élément flexible est composé de plusieurs lames superposées, chaque lame ayant une longueur égale au développement de la partie du couloir qu'elle occupe, il se produit un décalage entre les lames dans le sens de la longueur au moment où ces lames sont déplacées dans le couloir de guidage et passent d'un tronçon de rainure courbé à un autre tronçon de rainure courbé de rayon inverse.

Il s'ensuit qu'un élément flexible, composé de plusieurs lames superposées, ne peut, à au moins une de ses extrémités, être relié au fouillot ou à la tringle que par une seule lame. Si l'on voulait relier toutes les lames de l'élément flexible au fouillot ou à la tringle, les différentes lames feraient une boucle et coinceraient l'élément flexible dans le couloir de guidage.

La fragilité d'une liaison par l'une des lames d'un élément flexible composé de plusieurs lames augmente en fonction du nombre des lames d'une épaisseur d'autant plus faible, utilisées pour augmenter la souplesse et la flexibilité de l'élément flexible.

## Revendications

1. Crémone à larder pour un ouvrant de fenêtre, de porte ou analogue comprenant un boîtier (22, 122, 222, 322, 422) en deux parties (171, 172, 271, 272, 371, 372, 471, 472) se joignant dans un plan longitudinal de la crémone (7, 107, 207, 307, 407) et venant en appui l'une contre l'autre, ledit boîtier (22, 122, 222, 322, 422) assurant le logement d'un fouillot (125, 225, 325, 425), ce dernier étant actionné par un organe de manoeuvre extérieur ; une têtière (5, 105, 305, 405) fixée rigidement sur le devant du boîtier (22, 122, 222, 322, 422) qui est destinée à recouvrir une rainure longitudinale (4) pratiquée sur le chant (3) de l'ouvrant (2) ; deux tringles de verrouillage (123, 124, 223, 224, 323, 324, 423, 424) situées approximativement sur la tangente au corps du fouillot (125, 225, 325, 425) et en prolongement l'une de l'autre et qui sont destinées à se déplacer dans ladite rainure (4) ; des moyens d'entraînement agissant de part et d'autre du fouillot (125, 225, 325, 425) et transformant la rotation d'au moins un quart de tour du fouillot (125, 225, 325, 425) en une translation simultanée de course égale et dans des sens opposés de chacune des deux tringles de verrouillage (123, 124, 223, 224, 323, 324, 423, 424) ; caractérisée en ce que les moyens d'entraînement du fouillot (125, 325, 425) avec la première tringle de verrouillage (123, 323, 424) sont constitués par des dents (133, 134, 135, 333, 334, 335, 433, 435) faisant saillie du corps du fouillot (125, 325, 425) et engrenant directement avec des orifices (143, 144, 145, 343, 344, 345, 443, 444, 445) correspondants pratiqués dans l'extrémité (146,346,446) proche du fouillot (125, 325, 425) de la première tringle (123, 323, 423) ; les moyens d'entraînement du fouillot (125, 325, 425) avec la deuxième tringle de verrouillage (124, 324, 424) sont constitués par au moins une dent (131, 331, 475) faisant saillie du corps du fouillot (125, 325, 425) et engrenant avec au moins un orifice (136, 137) correspondant pratiqué dans un élément flexible (140, 340, 440) lié au fouillot (125, 325, 425), fixée à l'extrémité (142, 342, 442) proche du fouillot (125, 325, 425) de la deuxième tringle (124, 324, 424) et guidée dans un couloir (100, 300, 400) réalisé dans le boîtier (122, 322, 422) et se terminant par une rainure (149, 349, 486) parallèle à la deuxième tringle (124, 324, 424) de telle sorte que l'encombrement total du boîtier (122, 322, 422) permette son montage dans l'épaisseur de l'ouvrant (2) dans un logement (8, 9, 10) entaillable par perçage à partir de la face intérieure (1) de l'ouvrant (2).

2. Crémone selon la revendication 1, caractérisée en ce que le couloir de guidage (100) de l'élément flexible (140), reliant le fouillot (125) à au moins une des tringles de verrouillage (124), comporte un tronçon de rainure (147) concentrique au fouillot (125) et qu'il est disposé dans un plan latéral au fouillot (125).

3. Crémone selon l'une des revendications 1 et 2, caractérisée en ce que le fouillot (125) comporte sur son pourtour extérieur (130) des dents (131 à 135) s'engrenant, d'une part, avec des orifices (136, 137) pratiqués dans une des extrémités (139) de l'élément flexible (140) dont l'autre extrémité (141) est solidaire de l'extrémité (142) d'une des tringles (124) et, d'autre part, avec des orifices (143, 144, 145) réalisés dans l'extrémité (146) de l'autre tringle (123).

4. Crémone selon la revendication 1, caractérisée en ce que le couloir de guidage (300) comporte une rainure droite (373) intercalée entre deux tronçons de rainure (347, 348) de courbures inverses, la longueur de ce tronçon (373) étant au moins égale à la longueur de la course de la tringle (324) actionnée par l'intermédiaire de l'élément flexible (340) composé de plusieurs lames superposées.

5; Crémone selon la revendication 4, caractérisée en ce que la liaison entre le fouillot (325) et l'extrémité (339) de l'élément flexible (340) est circonférentiellement fixe mais radialement mobile.

6. Crémone selon l'une des revendications 4 et 5, caractérisée en ce que le tronçon de rainure (347) concentrique au fouillot (325) du couloir de guidage (300) est dévié selon une courbure en spirale vers le tronçon de rainure droit (373) intercalé pour obtenir une conception d'ensemble de la partie centrale du boîtier (322) s'inscrivant dans un secteur de faible envergure.

7. Crémone selon la revendication 1, caractérisée en ce que le couloir de guidage (400) comporte un premier tronçon de rainure droit (479) tangent à un des diamètres (480) du fouillot (425), aboutissant à un second tronçon de rainure courbe (485) dirigeant le couloir de guidage (400) vers un tronçon de rainure droit (486), parallèle à la tringle de verrouillage (424), et que la liaison entre le fouillot (425) et l'extrémité (439) de l'élément flexible (440) est circonférentiellement fixe mais radialement libre.

8. Crémone selon la revendication 7, caractérisée en ce que la liaison entre le fouillot (425) et l'extrémité (439) de l'élément flexible (440) comporte un axe (477) solidaire de l'extrémité (439) de l'élément flexible (440) et étant engagé dans une lumière (476) disposée radialement dans le fouillot (425).

9. Crémone selon l'une des revendications 7 et 8, caractérisée en ce que le boîtier (422) comporte une rainure droite (481, 482), parallèle au tronçon de rainure droit (479) du couloir de guidage (400) et dans laquelle se déplace l'axe (477) solidaire de l'extrémité (439) de l'élément flexible (440).

10. Crémone à larder pour un ouvrant de fenêtre, de porte ou analogue comprenant un boîtier (22, 122, 222, 322, 422) en deux parties (171, 172, 272, 371, 372, 471, 472) se joignant dans un plan longitudinal de la crémone (7, 107, 207, 307, 407) et venant en appui l'une contre l'autre, ledit boîtier (22, 122, 222, 322, 422) assurant le logement d'un fouillot (125, 225, 325, 425), ce dernier étant actionné par un organe de manoeuvre extérieur ; une têtière (5, 105, 305, 405) fixée rigidement sur le devant du boîtier (22, 122, 222, 322, 422) qui est destinée à recouvrir une rainure longitudinale (4) pratiquée sur le chant (1) de l'ouvrant (2) ; deux tringles de verrouillage (123, 124, 223, 224, 323, 324, 423, 424) situées approximativement sur la tangente au corps du fouillot (125, 225, 325, 425) et en prolongement l'une de l'autre et qui sont destinées à se déplacer dans ladite rainure (4) ; des moyens d'entraînement agissant de part et d'autre du fouillot (125, 225, 325, 425) et transformant la rotation d'au moins un quart de tour du fouillot (125, 225, 325, 425) en une translation simultanée de course égale et dans des sens opposés de chacune des deux tringles de verrouillage (123, 124, 223, 224, 323, 324, 423, 424), caractérisée en ce que les moyens d'entraînement du fouillot (225) avec les deux tringles de verrouillage (223, 224) sont constitués par deux éléments flexibles (240₁, 240₂), chacun étant, d'une part, ancré au fouillot (225) et, d'autre part, fixé à l'extrémité proche du fouillot (225) des tringles (223, 224), les éléments flexibles (240ᵢ, 240₂) étant guidés dans des couloirs (200₁, 200₂) réalisés dans le boîtier (222), lesdits couloirs (200ᵢ, 200₂) comprenant une rainure circulaire (252) autour du fouillot (225) prolongée par deux rainures de courbures inverses (254, 255, 259, 260) se terminant par deux rainures droites (249ᵢ, 249₂) opposées et parallèles aux tringles de verrouillage (223, 224) de telle sorte que l'encombrement total du boîtier (222) permette son montage dans l'épaisseur de l'ouvrant (2) dans un logement (8, 9, 10) entaillable par perçage à partir de la face intérieure (1) de l'ouvrant (2).

11. Crémone selon la revendication 10, caractérisée en ce que les couloirs de guidage (200₁, 200₂), pour deux éléments flexibles (240ᵢ, 240₂), sont constitués par une rainure circulaire (252) dans laquelle débouchent par un rayon de raccordement, deux paires de bretelles (253, 254, 255, 256) dont les sommets de jonction (257, 258) forment entre eux un angle approximatif de cent vingts degrés s'évasant vers des tronçons droits (249ᵢ, 249₂), parallèles aux tringles de verrouillage (223, 224).

12. Crémone selon l'une des revendications 10 et 11, caractérisée en ce que les rayons des tronçons de rainure (252 à 256), composant les couloirs de guidage (200₁, 200₂) sont identiques et que la somme des angles (263, 264) dans lesquels s'inscrivent les tronçons de rainure (252, 255, 260) pour un élément flexible (240₂) est identique à la somme des angles (265, 266, 267) . dans lesquels s'inscrivent les tronçons de rainure (252, . 254, 259) pour l'autre élément flexible (240₁).

13. Crémone selon l'une des revendications 10 à 12, caractérisée en ce que le fouillot (225) comporte, sur son pourtour extérieur, au moins une fente (262ᵢ, 262_{z}), dans laquelle s'engage latéralement l'extrémité recourbée (261₁, 2612) d'un élément flexible (240₁, 240₂), pour relier l'élément flexible (240₁, 2402) au fouillot (225).

14. Crémone selon l'une des revendications 10 à 13, caractérisée en ce que l'une des tringles de verrouillage (224) comporte un élément de verrouillage (268) disposé en regard à l'axe du fouillot (225) lorsque la tringle de verrouillage (224) se trouve à mi-course.

15. Crémone selon l'une des revendications 1 à 14, caractérisée en ce que le boîtier (22, 122, 222, 322, 422) est formé de deux moitiés symétriques (171, 172, 271, 272, 371, 372, 471, 472) par rapport au plan longitudinal médian de la crémone (7, 107, 207, 307, 407) et/ou identiques.

## Claims

` 1. Bolt for a window, door or the like, comprising a box (22, 122, 222, 322, 422) in two parts (171, 172, 271, 272, 371, 372, 471, 472) adjoining in a longitudinal plan of the casement bolt (7, 107, 207, 307, 407) and leaning one against the other, said box (22, 122, 222, 322, 422) providing the housing of a door-knob hole (125, 225, 325, 425), the latter being actuated by an external working means ; a head (5, 105, 305, 405) rigidly secured on the front of the box (22,122, 222, 322, 422) and intended to recover a longitudinal groove (4) cut on the edge (3) of the leaf (2) ; two locking rods (123, 124, 223, 224, 323, 324, 423, 424) approximately situated on the tangent to the body of the door-knob hole (125, 225, 325, 425) and each in the extension of the other and intended to be moved in said groove (4) ; driving means acting on both sides of the door-knob hole (125, 225, 325, 425) and converting the rotation of at least a quarter turn of the door-knob hole (125, 225, 325, 425) into a simultaneous translation of equal course and in opposite directions of each of the two locking rods (123, 124, 223, 224, 323, 324, 423, 424) ; characterized in that the driving means of the door-knob hole (125, 325, 425) with the first locking rod (123, 323, 424) consist of teeth (133, 134, 135, 333, 334, 335, 433, 435) projecting beyond the body of the door-knob hole (125, 325, 425) and directly engaging with corresponding apertures (143, 144, 145, 343, 344, 345, 443, 444, 445) formed in the end (146, 346, 446) near the door-knob hole (125, 325, 425) of the first locking rod (123, 323, 423) ; and the driving means of the door-knob hole (125, 325, 425) with the second locking rod (124, 324, 424) consist of at least a tooth (131, 331, 475) projecting beyond the body of the door-knob hole (125, 325, 425) and engaging with at least a corresponding aperture (136, 137, 336) formed in a flexible member (140, 340, 440) linked to the door-knob hole (125, 325, 425), secured to the end (142, 342, 442) near the door-knob hole (125, 325, 425) of the second locking rod (124, 324, 424) and guided in a passage (100, 300, 400) realized in the box (122, 322, 422) and ending in a groove (149, 349, 486) parallel to the second locking rod (124, 324, 424), so that the whole bulkiness of the box (122, 322, 422) allows the setting thereof in the thickness of leaf (2) in a housing (8, 9, 10) to be notched by piercing from the internal face (1) of the leaf (2).

2. Bolt according to claim 1, in which the guiding passage (100) of the flexible member (140), connecting the door-knob hole (125) with at least one of the locking rods (124), comprises a stump of groove (147) concentric to the door-knob hole (125) and disposed in a plan lateral to the door-knob hole (125).

3. Bolt according to any one of the preceding claims, in which the door-knob hole (125) comprises, on its external periphery, some teeth (131 to 135) engaging, on the one hand, with some apertures (136, 137) formed in one of the ends (139) of the flexible member (140), the other end (141) of which is an integral part of the end (142) of one of the rods (124) and, on the other hand, with some apertures (143, 144, 145) formed in the end (146) of the other rod (123).

4. Bolt according to claim 1, in which the guiding passage (300) comprises at straight groove (373) intercalated between two stumps of groove (347, 348) having inverse curvatures, the length of this stump (373) being at least equal to the length of the course of the rod (324) actuated through the flexible member (340) composed of several superimposed leaves.

5. Bolt according to claim 4, in which the connection between the door-knob hole (325) and the end (339) of the flexible member (340) is circumferentially fixed, but radially movable.

6. Bolt according to any one of the claims 4 and 5, in which the stump of groove (347) concentric to the door-knob hole (325) of the guiding passage (300) is deviated according to a curvature in spiral towards the stump of straight groove (373) intercalated to obtain a whole conception of the central part of the box (322) inserting in a sector of weak breadth.

7. Bolt according to claim 1, in which the guiding passage (400) comprises a first stump of straight groove (479) tangent to one of the diameters (480) of the door-knob hole (425), leading to a second stump of curved groove (485) directing the guiding passage (400) towards a stump of straight groove (486), parallel to the locking rod (424) ; and the connection between the door-knob hole (425) and the end (439) of the flexible member (440) is circumferentially fixed, but radially free.

8. Bolt according to claim 7, in which the connection between the door-knob hole (425) and the end (439) of the flexible member (440) consists of an axis (477) integral with the end (439) of said flexible member (440) and being engaged in an aperture (476) radially disposed in the door-knob hole (425).

9. Bolt according to any one of the claims 7 and 8, in which the box (422) comprises a straight groove (481, 482), parallel to the stump of straight groove (479) of the guiding passage (400) and into which moves about the axis (477) integral with the end (439) of the flexible member (440).

10. Bolt to be studed for a leaf of window, door or the like, comprising a box (22, 122, 222, 322, 422) in two parts (171, 172, 271, 272, 371, 372, 471, 472) adjoining in the longitudinal plan of the casement bolt (7, 107, 207, 307, 407) and leaning one against the other, said box (22, 122, 222, 322, 422) providing the housing of a door-knob hole (125, 225, 325, 425), the latter being actuated by an external working means ; a head (5, 105, 305, 405) rigidly secured on the front of the box (22, 122, 222, 322, 422) and intended to re-cover a longitudinal groove (4) cut on the edge (1) of the leaf (2) ; two locking rods (123, 124, 223, 224, 323, 324, 423, 424) approximately situated on the tangent to the body of the door-knob hole (125, 225, 325, 425) and each in the extension of the other and intended to be moved in said groove (4) ; driving means acting on both sides of the door-knob hole (125, 225, 325, 425) and converting the rotation of at least a quarter turn of the door-knob hole (125, 225, 325, 425) into a simultaneous translation of equal course and in opposite directions of each of the two locking rods (123, 124, 223, 224, 323, 324, 423, 424) ; characterized in that the driving means of the door-knob hole (225) with the two locking rods (223, 224) consist of two flexible members (240₁, 240₂), each being, on the one hand, anchored to the door-knob hole (225) and, on the other hand, secured to the end near the door-knob hole (225) of the rods (223, 224), the flexible members (240₁, 240₂) being guided in passages (200₁, 200₂) realized in the box (222), said passages (200₁, 200₂) comprising a circular groove (252) around the door-knob hole (225), extended by two grooves having inverse curvatures (254, 255, 259, 260), ending in two straight grooves (249₁, 249₂) opposed and parallel to the locking rods (223, 224), so that the whole bulkiness of the box (222) allows the setting thereof in the thickness of leaf (2) in a housing (8, 9, 10) to be notched by piercing from the internal face (1) of the leaf (2).

11. Bolt according to claim 10, in which the guiding passages (200₁, 200₂), for two flexible members (240₁, 240₂), comprise a circular groove (252) in which emerge, by a linking spoke, two pairs of braces (253, 254, 255, 256), the joining tops (257, 258) of which form between them an approximate angle of 120° flaring towards straight stumps (249₁, 249₂), parallel to the locking rods (223, 224).

12. Bolt according to any one of the claims 10 and 11, in which the rays of the stumps of groove (252 to 256), consisting of the guiding passages (200₁, 200₂), are the same and the sum of the angles (263, 264), in which insert the stumps of groove (252, 255, 260) for a flexible member (240₂), is identical with the sum of angles (265, 266, 267) in which insert the stumps of groove (252, 254, 259) for the other flexible member (240₁).

13. Bolt according to anyone of the claims 10 to 12, in which the door-knob hole (225) comprises, on its external periphery, at least a slit (262₁, 262₂), into which laterally fits the bent end (261₁, 261₂) of a flexible member (240ᵢ, 240₂) to the door-knob hole (225).

14. Bolt according to any one of the claims 10 to 13, in which one of the locking rods (224) comprises a locking member (268) facing the axis of the door-knob hole (225) when the locking rod (224) is at half-course.

15. Bolt according to any one of the preceding claims, in which the box (22, 122, 222, 322, 422) is composed of two equal and/or symmetrical halves (171, 172, 271, 272, 371, 372, 471, 472) with regard to the longitudinal median plan of the casement bolt (7, 107, 207, 307, 407).

## Patentansprüche

1. Verschlussgetriebe für Fenster, Türen oder dergleichen, mit einem Gehäuse (22, 122, 222, 322, 422) aus zwei Teilen (171, 172, 271, 272, 371, 372, 471, 472), die sich in einer Längsebene des Verschlussgetriebes (7, 107, 207, 307, 407) aneinanderfügen und gegenseitig abstützen, wobei im genannten Gehäuse (22, 122, 222, 322, 422) eine Getriebenuss (125, 225, 325, 425) gelagert ist, die von einem aussenliegenden Bedienungselement betätigt wird ; einer starr an der Vorderseite des Gehäuses (22, 122, 222, 322, 422) befestigten Stulpschiene (5, 105, 305, 405) die dazu bestimmt ist, eine Längsnut (4) in der Schmalseite (3) des Flügels (2) abzudecken ; zwei Verschlussstangen (123, 124, 223, 224, 323, 324, 423, 424), die etwa auf der Tangente zur Getriebenuss (125, 225, 325, 425) in einer Flucht angeordnet sind, und sich in der genannten Nut (4) bewegen ; beiderseits der Getriebenuss (125, 225, 325, 425) wirkenden Triebmittel die die Mindestvierteldrehung der Getriebenuss (125, 225, 325, 425) in einen gleichzeitigen Verschub jeder der beiden Verschlussstangen (123, 124, 223, 224, 323, 324, 423, 424) mit gleichem Schubweg in entgegengesetzte Richtungen umwandeln, dadurch gekennzeichnet, dass die Triebmittel zwischen der Getriebenuss (125, 325, 425) und der ersten Verschlussstangen (123, 323, 424) aus Zähnen (133, 134, 135, 333, 334, 335, 433, 435) bestehen, die aus dem Körper der Getriebenuss (125, 325, 425) hervorragen und unmittelbar in entsprechende Öffnungen (143, 144, 145, 343, 344, 345, 443, 444, 445) am nahe der Getriebenuss (125, 325, 425) gelegenen Ende (146, 346, 446) der ersten Verschlussstangen (123, 323, 423) eingreifen ; die Triebmittel zwischen der Getriebenuss (125, 325, 425) und der zweiten Verschlussstange (124, 324, 424) aus mindestens einem Zahn (131, 331, 475) bestehen, der aus dem Körper der Getriebenuss (125, 325, 425) hervorragt und in mindestens eine entsprechende Öffnung (136, 137) eines mit der Getriebenuss (125, 325, 425) verbundenen biegsamenen Elementes (140, 340, 440) eingreift, welches am nahe der Getriebenuss (125, 325, 425) gelegenen Ende (142, 342, 442) der zweiten Stange (124, 324, 424) befestigt und in einer im Gehäuse (122, 322, 422) angeordneten Nut (100, 300, 400) geführt ist die mit einem Abschnitt (149, 349, 486) endet, der parallel zur zweiten Stange (124, 324, 424) verläuft, so dass die Gesamtausdehnung des Gehäuses (122, 322, 422) sein Einlassen in die Flügeldicke durch eine von der Innenseite (1) des Flügels (2) her einbohrbare Aussparung (8, 9, 10) ermöglicht.

2. Verschlussgetriebe nach Anspruch 1, dadurch gekennzeichnet, dass die Führungsnut (100) des biegsamen Elementes (140) welches die Getriebenuss (125) mit mindestens einer der Verschlussstangen (124) verbindet, einen zur Getriebenuss (125) konzentrischen Nutabschnitt (147) aufweist, und dass dieser Abschnitt in einer seitliche der Getriebenuss (125) gelegenen Ebene angeordnet ist.

3. Verschlussgetriebe nach einem der Ansprüche 1 und 2, dadurch gekennzeichnet, dass die Getriebenuss (125) an seine Mantelfläche (130) Zähne (131 bis 135) aufweist, die einerseits in Öffnungen (136, 137) in einem der Enden (139) des biegsamen Elementes (140) eingreifen dessen anderes Ende (141) mit dem Ende (142) einer der Verschlussstangen (124) verbunden ist, und andererseits in Öffnungen (143, 144, 145) im Ende (146) der anderen Stange (123) eingreifen.

4. Verschlussgetriebe nach Anspruch 1, dadurch gekennzeichnet, dass die Führungsnut (300) einen gerade, Abschnitt (373) aufweist, der zwischen zwei entgegengesetzt gekrümmte Nutabschnitte (347, 348) eingefügt ist, wobei die Länge dieses Abschnitts (373) zumindest der Länge des Schubweges der Verschlussstange (324) entspricht, die über ein aus mehreren übereinanderliegenden Blättern bestehendes biegsames Element (340) betätigt wird.

5. Verschlussgetriebe nach Anspruch 4, dadurch gekennzeichnet, dass die Verbindung zwischen der Getriebnuss (325) und dem Ende (339) des biegsamen Elementes (340) umlaufend fest, radial aber beweglich ist.

6. Verschlussgetriebe nach einem der Ansprüche 4 und 5, dadurch gekennzeichnet, dass der zur Getriebenuss (325) konzentrische Nutabschnitt (347) der Führungsnut (300) gemäss einer spiralförmigen Krümmung dem eingefügten geraden Nutabschnitt (373) zugeleitet ist um eine sich in einen Kreisausschnitt geringen Umrisses einschreibende Gesamtkonstruktion des Mittelteils des 'Gehäuses (322) zu erhalten.

7. Verschlussgetriebe nach Anspruch 1, dadurch gekennzeichnet, dass die Führungsnut (400) einen ersten geraden Nutabschnitt (479) aufweist, der zu einem der Durchmesser (480) der Getriebenuss (425) tangent ist, in einen zweiten gekrümmten Nutabschnitt (485) reicht, der die Führungsnut (400) zu einem parallel zur Verschlussstange (424) verlauft enden geraden Nutabschnitt (486) hin leitet, und dass die Verbindung zwischen der Getriebenuss (425) und dem Ende (439) des biegsamen Elementes (440) umlaufend fest, radial aber frei ist.

8. Verschlussgetriebe nach Anspruch 7, dadurch gekennzeichnet, dass die Verbindung zwischen der Getriebenuss (425) und dem Ende (439) des biegsamen Elementes (440) aus einer fest mit dem Ende (439) des biegsamen Elementes (440) verbundenen und in einem radialen Langloch (476) in der Getriebenuss (425) geführten Achse (477) besteht.

9. Verschlussgetriebe nach einem der Ansprüche 7 und 8, dadurch gekennzeichnet, dass das Gehäuse (422) eine gerade Nut (481, 482) aufweist, die parallel zum geraden Nutabschnitt (479) der Führungsnut (400) verläuft und in der sich die fest mit dem Ende (439) des biegsamen Elementes (440) verbundene Achse (477) bewegt.

10. Verschlussgetriebe für Fenster, Türen od. dgl., mit einem Gehäuse (22, 122, 222, 322, 422) aus zwei Teilen (171, 172, 271, 272, 371, 372, 471, 472), die sich in einer Längsebene des Verschlussgetriebes (7, 107, 207, 307, 407) aneinanderfügen und gegenseitig abstützen, wobei im genannten Gehäuse (22, 122, 222, 322, 422) eine Getriebenuss (125, 225, 325, 425) gelagert ist, die von einem aussenliegenden Bedienungselement betätigt wird ; einer starr an der Vorderseite des Gehäuses (22, 122, 222, 322, 422) befestigten Stulpschiene (5, 105, 305, 405) die dazu bestimmt ist, eine Längsnut (4) in der Schmalseite (3) des Flügels (2) abzudecken ; zwei Verschlussstangen (123, 124, 223, 224, 323, 324, 423, 424) die etwa auf der Tangente zur Getriebenuss (125, 225, 325, 425), in einer Flucht angeordnet sind, und sich in der genannten Nut (4) bewegen ; beiderseits der Getriebenuss (125, 225, 325, 425) wirkenden Triebmitteln die die Mindestvierteldrehung der Getriebenuss (125, 225, 325, 425) in einen gleichzeitigen Verschub jeder der beiden Verschlussstangen (123, 124, 223, 224, 323, 324, 423, 424) mit gleichem Schubweg in entgegengesetzte Richtungen umwandeln, dadurch gekennzeichnet, dass die Triebmittel zwischen der Getriebenuss (225) und den beiden Verschlussstangen (223, 224) aus zwei biegsamen Elementen (240₁, 240₂) bestehen, von denen jedes einerseits an der Getriebenuss (225) verankert und, andererseits, am nahe der Getriebenuss (225) gelegenen Ende der Stangen (223, 224) befestigt ist, wobei die biegsamen Elemente (240₁, 240₂) in Führungsnuten (200₁, 200₂) im Gehäuse (222) geführt werden, und die genannten Nuten (200₁, 200₂) welche einen kreisförmigen Abschnitt (252) um die Getriebenuss aufweisen in zwei entgegengesetzt gekrümmte Abschnitte (254, 255, 259, 260) übergehen und in zwei entgegengesetzt und parallel zu den Verschlussstangen (223, 224) verlaufenden geraden Abschnitten (249₁, 249₂) auslaufen, so dass die Gesamtausdehnung des Gehäuses (222) sein Einlassen in die Flügeldicke durch eine von der Innenseite (1) des Flügels (2) her einbohrbare Aussparung (8, 9, 10) ermöglicht.

11. Verschlussgetriebe nach Anspruch 10, dadurch gekennzeichnet, dass die Führungsnuten (200₁, 200₂) für die beiden biegsamen Elemente (240₁, 240₂) aus einer Ringnut (252) bestehen, in die über jeweils eine Anschlusskrümmung zwei symmetrische Weichen (253, 254, 255, 256) . münden, deren Weichenspitzen (257, 258) einen Innenwinkel von etwa hundertzwanzig Grad bilden und in gerade Abschnitte (249₁, 249_{z}), übergehen, die sich parallel zu den Verschlussstangen (223, 224) erstrecken.

12. Verschlussgetriebe nach einem der Ansprüche 10 und 11, dadurch gekennzeichnet, dass die Halbmesser der gekrümmten Abschnitte (252 bis 256), welche die Führungsnuten (200ᵢ, 200₂) bilden gleich sind, und die Summe der Winkel (263, 264) die die Nutabschnitte (252, 255, 260) begrenzen für ein biegsames Element (240₂), der Summe der Winkel (265, 266, 267) gleich ist, die die Nutabschnitte (252, 254, 259) begrenzen für das andere biegsame Element (240₁),

13. Verschlussgetriebe nach einem der Ansprüche 10 bis 12, dadurch gekennzeichnet, dass die Getriebenuss (225) an ihrem Aussenumfang mindestens einen Schlitz (262₁, 262₂) aufweist, in den das gebogene Ende (261₁, 261₂) eines biegsamen Elementes (240₁, 240₂) seitlich einführbar ist zur Verbindung des biegsamen Elementes (240ᵢ, 240₂) mit der Getriebenuss (225).

14. Verschlussgetriebe nach einem der Ansprüche 10 bis 13, dadurch gekennzeichnet, dass eine der Verschlussstangen (224) ein Riegelglied (268) aufweist, das bei auf Mittelstellung gestellter Verschlussstange (224), der Achse der Getriebenuss (225) gegenüberstehend angeordnet ist.

15. Verschlussgetriebe nach einem der Ansprüche 1 bis 14, dadurch gekennzeichnet, dass das Gehäuse (22, 122, 222, 322, 422) von zwei im Verhältnis zur mittleren Längsebene des Verschlussgetriebes (7, 107, 207, 307, 407) symmetrischen und/oder gleichen Hälften (171, 172, 271, 272, 371, 372, 471, 472) gebildet wird.
